# EUROPÄISCHE PATENTSCHRIFT

(11) **EP 0 663 581 B1**
(45) Veröffentlichungstag und Bekanntmachung des Hinweises auf die Patenterteilung: **12.06.1996**
(21) Anmeldenummer: 95100232.8
(22) Anmeldetag: 10.01.1995
(51) Int. Cl.: F28F 9/26

(54) **Vorrichtung zum Einsetzen eines Zwischenstückes des Aussenrohres einer Fernwärmeleitung**
Device for inserting an intermediate piece of the outside pipe of a district heating tubing
Dispositif pour l'insertion d'une pièce intermédiaire d'un tube extérieur pour une tuyauterie de chauffage urbain

(30) Priorität: 14.01.1994 DE 9400554 U
(43) Veröffentlichungstag der Anmeldung: 19.07.1995
(73) Patentinhaber: DSD - Dillinger Stahlbau GmbH, D-66740 Saarlouis (DE)
(72) Erfinder: Dombrowski, Burkhard, D-65929 Frankfurt/Main (DE)
(74) Vertreter: Bernhardt, Winfrid, Dr.-Ing.

(56) Entgegenhaltungen:
- DE-A- 2 653 127
- US-A- 3 877 491
- US-A- 4 629 216

## Beschreibung

Die Erfindung betrifft eine Vorrichtung zum Einsetzen eines Zwischenstückes des Außenrohres einer Fernwärmeleitung an der Verbindungsstelle zweier Fernwärmerohre durch Zuschneiden des zunächst als längs durchschnittene Muffe auf die Rohrenden gelegten Zwischenstückes auf Länge, Fräsen der Kanten und Schweißen von V-Nähten,
mit einem auf die beiden Rohrenden, sie überbrückend, aufsetzbaren, über den Umfang des Außenrohres verfahrbaren Wagen, der durch zwei um die beiden Rohrenden gelegte Ketten gehalten ist, die an dem Wagen um ein dem Wagenvorschub dienendes Ritzel geführt sind.

Fernwärmerohre bestehen aus einem das Wärmeübertragungsmedium führenden Innenrohr aus Stahl, einer geschäumten Wärmeisolierung und einem Außenrohr aus Kunststoff. An den Enden der Fernwärmerohre ragt das Innenrohr über die Wärmeisolierung und das Außenrohr vor, damit die aufeinanderfolgenden Innenrohre miteinander verschweißt werden können. Die Lücke zwischen den Außenrohren wird dann durch das Einsetzen des Zwischenstückes geschlossen. Anschließend wird die Lücke zwischen den Wärmeisolierungen ausgeschäumt.
Zum Einsetzen des Zwischenstückes ist die eingangs genannte Technik durch Benutzung bekannt.

Der Erfindung liegt die Aufgabe zugrunde, das Einsetzen des Zwischenstückes weiter zu vereinfachen und zu beschleunigen.

Gemäß der Erfindung wird dieser Zweck mit einer Vorrichtung der eingangs genannten Art dadurch erfüllt, daß der Wagen eine Haltevorrichtung trägt, an der auswechselbar eine Säge, eine Fräse und ein Schweißgerät mit gleicher Arbeitsstellung anzubringen sind.

Während die bekannte Vorrichtung zu dem betreffenden Werkzeug gehört und mit ihm angebracht und entfernt werden muß, ermöglicht es die Erfindung, die Vorrichtung beim Wechseln von der Säge auf die Fräse und von der Fräse auf das Schweißgerät zu belassen und darüber hinaus unverändert in ihrer Stellung zu belassen, weil die Anordnungen so getroffen sind, daß das nächste Werkzeug beim Befestigen an der Haltevorrichtung gleich seine Arbeitsstellung an der Umfangsnaht hat und ggf. nur noch eine Justierung erforderlich ist. Es werden Arbeit und Zeit gespart.

Im gleichen Sinne wird gemäß weiterer Erfindung vorgeschlagen, daß die Haltevorrichtung zweifach vorhanden ist und die beiden Haltevorrichtungen in solchem Abstand voneinander angeordnet sind, daß an den beiden Umfangsnähten gleichzeitig gearbeitet werden kann. Die festliegende Arbeitsposition ermöglicht dies und ihr Vorteil wird damit verdoppelt.

Zweckmäßigerweise hat der Wagen die Form eines Balkens mit zwei nahe seinen Enden angeordneten, höhenverstellbaren Fahrwerken und den Ritzeln an den beiden Stirnseiten, und die beiden Haltevorrichtungen sind an den beiden verschiedenen Seiten des Balkens angeordnet.

Die Haltevorrichtung(en) ist bzw. sind vorzugsweise winkelverstellbar an dem Balken angebracht auf einer unteren, fest angeordneten Gelenkachse und mit einer oberen, über mindestens eine längenverstellbar gehaltene Stange verlagerbaren Gelenkachse.

Ferner weist bzw. weisen die Haltevorrichtung(en) bevorzugt ein an einem Basisteil durch eine Führung etwa in Radialrichtung der Fernwärmeleitung mittels eines Stelltriebes verschiebbares Halteteil mit den Vorkehrungen zum Anbringen der Säge, der Fräse und des Schweißgerätes auf.
Die beiden Maßnahmen erlauben genaue Justierungen.

Die Zeichnungen geben ein Ausführungsbeispiel der Erfindung wieder.
- Fig. 1: zeigt eine Seitenansicht einer Vorrichtung in Richtung quer zu einer Fernwärmeleitung und
- Fig. 2: zeigt einen Querschnitt durch die Vorrichtung und die Fernwärmeleitung.

Zwei an der Stelle der Fig. 1 aneinandergesetzte Fernwärmerohre 1 bestehen aus Innenrohr 2, Wärmeisolierungen 3 und Außenrohr 4.

Die Innenrohre 2 sind bei 5 miteinander verschweißt worden. Zwischen den Enden der Außenrohre 4 ist ein Zwischenstück 6 eingesetzt worden, das durch zwei Schweißnähte 7 mit den Außenrohren 4 verbunden wird. An einem in den Zeichnungen nicht erscheinenden Längsdurchschnitt, der zum Aufbringen des Zwischenstücks 6 über dem Innenrohr 2 erforderlich ist, wird das Zwischenstück 6 von Hand verschweißt. Der geschlossene, bis zu den Grenzen 8 reichende Hohlraum 9 zwischen den Wärmeisolierungen 3 wird dann ausgeschäumt.

Auf den beiden Außenrohren 4 sitzt mit zwei Fahrwerken 10 und gehalten durch zwei Doppelketten 11 ein Wagen 12.
Grundkörper des Wagens 12 ist ein hohler Balken 13.
Die Fahrwerke 10 bestehen jeweils aus zwei an Konsolen des Balkens bei 14 als zweiarmige Hebel angelenkten Stützen 15, die an ihrem einen Ende mit Rollen 16 auf dem Außenrohr 4 stehen und an ihrem anderen Ende in Gelenken 17 durch eine Spindel 18 verbunden sind. Infolge der Spreizung der Stützen 15 zueinander und der Aufwölbung des Außenrohrs 4 zwischen ihren Rollen 16 läßt sich mit der Spindel 18 der Abstand des Balkens 13 von dem Außenrohr 4 verändern. So kann die, um das Außenrohr 4 und ein an der Stirnseite des Balkens 13 angeordnetes doppeltes Ritzel 19 gelegte, Doppelkette 20 gespannt werden.
Das Ritzel 19 sitzt an einer durch die Länge des Balkens 13 sich erstreckenden und in dem Hohlraum des Balkens 13 angetriebenen Welle 20.

An den beiden Längsseiten des Balkens 13 ist jeweils eine Haltevorrichtung 21 angebracht.
Sie ist an zwei Konsolen 22 des Balkens auf einer Gelenkachse 23 gelagert und winkelverstellbar gehalten durch eine Spange 24, die in einem Gelenk 25 an der Haltevorrichtung angreift und selbst axial verstellbar gehalten ist in einer gelenkig an einer weiteren Konsole des Balkens 13 sitzenden Klemmvorrichtung 26.

Unmittelbar in dieser Weise gehalten ist ein Basisteil 27 der Haltevorrichtung 21. An dem Basisteil ist in einer Führung ein Halteteil 28 etwa radial zu der Fernwärmeleitung verschiebbar, das erst seinerseits die Vorkehrungen zum Befestigen der Säge, der Fräse und des Schweißgerätes aufweist. Der Führung und Verschiebung des Halteteils 28 dienen zwei durch ein Joch 29 verbundene Stangen 30, zwei auf den Stangen angeordnete, das Joch 29 nach außen drückende Federn 31 und eine das Joch in der Gegenrichtung drückende Flügelmutter 32, die auf einer fest an dem Basisteil 27 angeordneten, das Joch 29 durchsetzenden Gewindestange 33 sitzt.

Von den erwähnten Befestigungsvorkehrungen erscheint in der Zeichnung nur eine Halteschraube 34.
Gezeichnet ist ein mit dieser an dem Halteteil 28 angebrachtes Schweißgerät 35. Zu erkennen sind ein in einen mit einer Heizvorrichtung versehenen Extruder 36 eingeführter Kunststoff-Schweißdraht 37, eine Drucklufteinspeisung 38 in den Extruder und eine Schweißmasseausmündung 39 in einem Schweißschuh 40, in dem unmittelbar hinter der Schweißmasseausmündung 39 eine schräg auf diese zu gerichtete, durch eine Leitung 41 gespeiste Heißluftdüse gebildet ist.

Der an seiner Unterseite entsprechend der Krümmung des Mantelrohres 4 eingewölbte Schweißschuh 40 kann durch die beschriebene Schwenkbarkeit der Halteeinrichtung 21 und die Verschiebbarkeit ihres Halteteiles 28 satt an die Oberfläche des Außenrohres 4 angelegt werden.

Schließlich sind ein Elektroanschluß 42 für den Extruder, ein Elektroanschluß 43 für die Vorrichtung 12, insbesondere ihren Antrieb, und ein Steuerungsanschluß 44 zu erwähnen.

Der Vorschub des Wagens vollzieht sich, wie sich aus dem Vorstehenden ergibt, über den Umfang der Fernwärmeleitung hinweg. So werden mittels der beiden Schweißgeräte 35 die beiden Schweißnähte 7 gelegt, so wurden vorher mittels zwei Fräsern die beiden Abschrägungen 45 für die Ausführung der Schweißnähte 7 als V-Nähte ausgeführt und so wurde zuerst mittels Sägen das Zwischenstück 6 auf Länge geschnitten, indem durch das, zunächst als Muffe über die Enden der Außenrohre 4 gelegte, Zwischenstück 6 und die Außenrohre 4 hindurchgesägt wurde.

## Patentansprüche

1. Vorrichtung zum Einsetzen eines Zwischenstückes (6) des Außenrohres (4) einer Fernwärmeleitung an der Verbindungsstelle zweier Fernwärmerohre (1) durch Zuschneiden des zunächst als längs durchschnittene Muffe auf die Rohrenden gelegten Zwischenstückes (6) auf Länge, Fräsen der Kanten und Schweißen von V-Nähten,
mit einem auf die beiden Rohrenden (4), sie überbrückend, aufsetzbaren, über den Umfang des Außenrohres (4) verfahrbaren Wagen (12), der durch zwei um die beiden Rohrenden gelegte Ketten (11) gehalten ist, die an dem Wagen (12) um ein dem Wagenvorschub dienendes Ritzel (19) geführt sind,
dadurch gekennzeichnet,
daß der Wagen (12) eine Haltevorrichtung (21) trägt, an der auswechselbar eine Säge, eine Fräse und ein Schweißgerät (35) mit gleicher Arbeitsstellung anzubringen sind.

2. Vorrichtung nach Anspruch 1,
dadurch gekennzeichnet,
daß die Haltevorrichtung (21) zweifach vorhanden ist und die beiden Haltevorrichtungen (21) in solchem Abstand voneinander angeordnet sind, daß an beiden Umfangsnähten (7) gleichzeitig gearbeitet werden kann.

3. Vorrichtung nach Anspruch 2,
dadurch gekennzeichnet,
daß der Wagen (12) die Form eines Balkens (13) mit zwei nahe seinen Enden angeordneten, höhenverstellbaren Fahrwerken (10) und den Ritzeln (19) an den beiden Stirnseiten aufweist und die beiden Haltevorrichtungen (21) an den beiden verschiedenen Seiten des Balkens (13) angeordnet sind.

4. Vorrichtung nach einem der Ansprüche 1 bis 3,
dadurch gekennzeichnet,
daß die Haltevorrichtung(en) (21) winkelverstellbar an dem Balken (13) angebracht ist bzw. sind auf einer unteren, fest angeordneten Gelenkachse (23) und mit einer oberen, über mindestens eine längenverstellbar gehaltene Stange (24) verlagerbaren Gelenkachse (25).

5. Vorrichtung nach einem der Ansprüche 1 bis 4,
dadurch gekennzeichnet,
daß die Haltevorrichtung(en) (21) ein an einem Basisteil (27) durch eine Führung (30) etwa in Radialrichtung der Fernwärmeleitung mittels eines Stelltriebes (31-33) verschiebbares Halteteil (28) mit den Vorkehrungen (34) zum Anbringen der Säge, der Fräse und des Schweißgerätes (35) aufweist bzw. aufweisen.

## Claims

1. A device for inserting an intermediate piece (6) of the outside pipe (4) of a district heating tubing at the junction of two district heating pipes (1) by cutting to length the intermediate piece (6) laid at first onto the pipe ends as a sleeve cut through lengthwise, by milling the edges and by welding V seams,
having on the two pipe ends (4), bridging the same and being mountable thereupon, a carriage (12) travelling over the periphery of the outside pipe (4) and held by two chains (11) laid around the two pipe ends and guided on the carriage (12) around a pinion gear (19) serving to advance the carriage,
characterised in that
the carriage (12) bears a holding device (21) to which a saw, a milling machine, and a welding device (35) are to be interchangeably attached in the same working position.

2. The device according to claim 1,
characterised in that
dual holding devices (21) are present and the two holding devices (21) are arranged in spaced relationship to one another such that work on both peripheral seams (7) can be performed simultaneously.

3. The device according to claim 2,
characterised in that
the carriage (12) has the shape of a beam (13) with two height-adjustable travelling mechanisms (10) mounted near its ends and with the pinion gears (19) on its two end faces, and the two holding devices (21) are arranged on the two different sides of the beam (13).

4. The carriage according to one of claims 1 to 3,
characterised in that
the holding device(s) (21) is or are attached to the beam (13) at an adjustable angle on a lower, fixed joint axle (23) and with an upper joint axle (25) displaceable via at least one longitudinally adjustable bar (24).

5. The device according to one of claims 1 to 4,
characterised in that
the holding device(s) (21) has or have a retaining part (28) with arrangements (34) for attaching the saw, the milling machine, and the welding device (35), the retaining part (28) being displaceable on a base part (27) through a guide means (30) approximately radially to the district heating tubing by means of an adjusting mechanism (31-33).

## Revendications

1. Dispositif pour l'insertion d'une pièce intermédiaire (6) de tube extérieur (4) d'une conduite de chauffage à distance à l'endroit du raccordement de deux tubes de chauffage à distance (1) par sectionnement à bonne longueur de la pièce intermédiaire (6) d'abord déposée en tant que manchon sectionné longitudinalement sur les extrémités de tubes, fraisage des arêtes et soudure de joints en V, comportant un chariot (12) qui est agençable sur les deux extrémités de tube (4) en les pontant, et déplaçable sur la circonférence du tube extérieur (4), et qui est tenu par deux chaînes (11) agencées autour des deux extrémités de tube et menées, au chariot (12), autour d'un pignon (19) servant à l'avancement du chariot,
caractérisé en ce que le chariot (12) est équipé d'un dispositif de serrage (21) qui est destiné à serrer de façon interchangeable une scie, une fraise et un dispositif de soudure (35) selon une même position de travail.

2. Dispositif selon la revendication 1
caractérisé en ce que le dispositif de serrage (21) est double et que les deux dispositifs de serrage (21) sont agencés à une distance l'un de l'autre de telle sorte qu'ils peuvent travailler aux deux joints circonférentiels (7) en même temps.

3. Dispositif selon la revendication 2
caractérisé en ce que le chariot (12) présente la forme d'une poutre (13) équipée de deux dispositifs de roulement (10) agencés de façon réglable en hauteur à proximité de ses extrémités, ainsi que des pignons (19) agencés aux deux faces frontales, et en ce que les deux dispositifs de serrage (21) sont agencés aux deux extrémités de la poutre (13).

4. Dispositif selon l'une des revendications 1 à 3
caractérisé en ce que le/les dispositif(s) de serrage (21) est/sont agencé(s) de façon angulairement réglable sur la poutre (13), sur un axe inférieur fixe à articulation (23) et moyennant un axe articulé supérieur (25) déplaçable par au moins une tringle (24) logée de façon réglable en longueur.

5. Dispositif selon l'une des revendications 1 à 4
caractérisé en ce que le/les dispositif(s) de serrage (21) comporte(nt) un moyen de fixation (28) qui est déplaçable le long d'un élément de base (27), au travers d'un guide (30), approximativement dans la direction radiale de la conduite de chauffage à distance moyennant un organe de positionnement (31-33), et qui est équipé des moyens (34) pour la fixation de la scie, de la fraise et de la tête de soudage (35).
